# DEMANDE DE BREVET EUROPEEN

(11) **EP 0 466 270 A1**
(43) Date de publication de la demande: **15.01.1992**
(21) Numéro de dépôt: 91201781.1
(22) Date de dépôt: 09.07.1991
(51) Int. Cl.: B68C 1/02

(54) **Selle d'équitation**

(30) Priorité: 13.07.1990 FR 9008984
(71) Demandeur: ANCIENS ETABLISSEMENTS WARIN FILS, F-91032 Evry Cédex (FR)
(72) Inventeur: Dumoulin, Patrick, F-77780 Bourron-Marlotte (FR)
(74) Mandataire: Poidatz, Emmanuel

(57) **Abrégé**

L'invention concerne une selle d'équitation comportant un siège (12) et au moins une paire de quartiers (24, 26), les quartiers étant montés de façon amovible sur les côtés du siège (12).

Le siège présente des rebords latéraux (20) pourvus de moyens d'attache rapide (22) pour les quartiers (24, 26).

## Description

La présente invention concerne une nouvelle selle d'équitation.

Les selles d'équitation classiques sont spécialisées selon la discipline de monte envisagée par le cavalier, par exemple monte polyvalente, obstacle, dressage, course et randonnée, ce qui impose à un cavalier pluridisciplinaire l'utilisation de plusieurs selles différentes.

On connait notamment du brevet FR.A.2.162.760 une selle adap table à la morphologie du cheval par utilisation de tapis de selle ou de panneaux-coussins-matelassures additionnels amovibles et interchangeables convenablement fixés à l'arçon de la selle par des bandes à bouclettes.

On connait également notamment du brevet GB A 2 113.520 une selle d'équitation comportant un siège équipé d'un arçon et une paire de quartiers amovibles montés sur deux points d'ancrage prévus sur l'arçon.

L'invention a pour objet d'améliorer la technique antérieure de selles à quartiers amovibles et de proposer une selle facilement adaptable à la morphologie du cavalier et/ou à la discipline de monte envisagée.

Plus particulièrement l'invention propose une selle comportant un siège équipé d'un arçon et au moins une paire de quartiers amovibles, la selle étant caractérisée par le fait que les quartiers sont montés sur les côtés du siège de façon amovible à l'aide de moyens d'attache portés par lesdits côtés du siège et par lesdits quartiers. Avantageusement les moyens d'attache sont adaptés pour rendre les quartiers déplaçables sur la selle d'avant en arrière et vice versa. Un tel agence ment permet de plus une adaptation de la selle à la morphologie du cheval.

Ainsi donc, il est possible par simple déplacement longitudinal des quartiers sur la selle ou par simple changement des quartiers d'adapter la selle au cheval, au cavalier utilisateur (la même selle peut être plus facilement partagée par plusieurs utilisateurs) et/ou à la discipline de monte envisagée. Le déplacement ou changement de quartier peut être réalisé de façon immédiate sans difficulté; la selle comporte de façon optionnelle des repères de positionnement longitudinal des quartiers par rapport au siège. Enfin il est aisé de remarquer l'avantage certain au niveau des coûts que représente la selle selon l'invention avec un jeu de quartiers interchangeables par rapport à un jeu correspondant de selles complètes.

Selon un premier mode de réalisation de l'invention, les moyens d'attache sont disposés longitudinalement sur les côtés du siège, de préférence répartis régulièrement le long des bords de ces derniers.

Selon un autre mode de réalisation de l'invention, le siège présente sur ses côtés deux rebords latéraux sur lesquels sont fixés les moyens d'attache pour les quartiers. A titre de variante, chaque rebord latéral recouvre un évidemment complémentaire réalisé dans le quartier correspondant sur la face externe (côté cavalier) de celui ci.

Avantageusement les moyens d'attache sont du type attache rapide, par exemple boutons pression, bandes à bouclettes, sanglons et crochets.

Selon un autre aspect de l'invention la selle comportant un siège présentant deux éléments, supérieur et inférieur, en matière plastique souple entre lesquel est monté l'arçon, est caractérisée en ce que les rebords latéraux porteurs des moyens d'attache sont associés à l'élément inférieur du siège, de préférence venus de matière avec cet élément inférieur. Avantageusement les quartiers sont également réalisés en matière plastique souple selon des formes, des tailles adaptées à la morphologie du cavalier et/ou à la discipline de monte envisagée. A titre de variante la selle comporte une sangle pourvue de moyens d'attache et/ou de positionnement pour les quartiers.

D'autres caractéristiques et avantages de l'invention apparaîtront à la lecture de la description qui va suivre et qui se réfère aux dessins ci annéxés dans lesquels :
La figure 1 représente une vue schématique éclatée de trois quarts d'une selle selon l'invention,
et la figure 2 représente une série de vues schématiques des diverses formes de quartiers amovibles utilisables selon la discipline de monte.

Si l'on considère la figure 1, la selle comporte un siège 12 dans lequel un arçon rigide ou semi rigide 14 est emprisonné entre deux éléments réalisés en matière synthétique souple, un élément supérieur 16 constituant le dessus du siège et un inférieur 18 constituant le dessous du siège. Selon un premier mode de réalisation de l'invention l'élément inférieur 18 présente sur ses côtés deux rebords latéraux 20 sur lesquels sont fixés les moyens d'attache 22 pour deux quartiers amovibles 24 et 26 réalisés en matériau synthétique souple (pour les besoins de l'exposé, le quartier 24 est illustré détaché du siège de la selle). Dans le mode de réalisation de l'invention ici décrit à titre non limitatif les moyens d'attache 22 sont réalisés par deux bandes d'attache complémentaires à bouclettes du type commercialisé sous la marque enregistrée VELCRO, la bande associée au siège étant fixée sur la face interne du rebord 20 (côté cheval), la bande associée au quartier étant fixée sur la face externe de celui ci (côté cavalier). Comme illustré sur la figure 1, les rebords latéraux 20 du siège recouvrent deux évidemments complémentaires 21 réalisés dans les quartiers 24 dans leurs faces externes, les bandes à bouclettes 22 associées aux quartiers étant disposées dans le fond des évidemments 21. Cette disposition présente plusieurs avantages ; elle permet à la selle de se conformer plus facilement à la morphologie du cheval sans pour autant affaiblir la liaison siège quartiers et elle évite une suré paisseur au niveau des moyens d'attache 22 malgré le chevauchement quartier/rebord de siège. De plus, l'extension longitudinale des moyens d'attache maintient en bonne place les quartiers par rapport au siège sur toute la ligne de contact existant entre ces deux éléments de la selle et évite une déformation des quartiers au niveau de la partie médiane de cette ligne de contact.

Selon une variante très intéressante de l'invention, les moyens d'attache (22) sont adaptés pour rendre les quartiers 24 déplaçables sur la selle d'avant en arrière et vice versa. A titre d'exemple non limitatif (non représenté), les bandes à bouclettes associées aux quartiers sont réduites en longueur pour dégager à chaque extrémité une plage dégarnie sur environ quatre centimètres. On obtient ainsi un débattement maximal avant arrière d'environ 8 centimètres pour les quartiers par rapport au siège de la selle avec bien entendu toute possibilité de réglages intermédiaires. Pour faciliter ces réglages, il est prévu de placer sur le siège et/ou sur les quartiers des repères de positionnement longitudinal.

Enfin, de façon optionnelle, la face externe des quartiers porte des moyens d'attache et/ou de positionnement destinés à coopérer avec la sangle de fixation 28 de la selle enserrant l'arcon 14 et l'élément inférieur 18 de la selle (ces moyens d'attache complémentaires sont dans le cas présent constitués pour chaque quartier par une paire de petites surfaces 30 de bande à bouclette montées respectivement sur le quartier et sur l'intérieur de la sangle 28). Ainsi donc la sangle sert également au maintien de la liaison entre le siège 12 et les quartiers amovibles 24 et 26.

L'invention est applicable à tous les types de selles de coupe traditionnelle réalisées tant en cuir qu'en matériau synthétiques léger et souple. En particulier le siège et les quartiers sont fabriqués soit de manière traditionnelle ou selon une technique utilisant entre autres les mousses thermoformées, expansées ou réticulées. Dans le mode de réalisation de l'invention illustré à la figure 1, les rebords latéraux 20 sont venus de matière avec l'élément inférieur 18 par écrasement de la mousse dans son épaisseur. Par ailleurs les évidemments 21 sont réalisés dans les quartiers 24 de la même façon par écrasement de la mousse. Bien entendu, sans sortir du cadre de l'invention, le recouvrement entre les côtés du siège et les quartiers peut être inversé ou remplaçé, notamment pour les selles en cuir par un positionnement bord à bord entre le siège et les quartiers.

Dans d'autres variantes non représentées de l'invention, les moyens d'attache complémentaires pour les quartiers de type rapide sont constitués par des boutons pression, des attaches à vis, des crochets et/ou des sanglons. Côté siège, ces moyens d'attache sont disposés longitudinalement sur les côtés du siège de préférence répartis régulièrement le long des bords de ce dernier.

L'invention est également applicable aux selles comportant quartiers et faux quartiers, qui sont tous montés de façon amovibles (avec possibilité de déplacement longitudinal) sur les côtés du siège sur des rebords latéraux prévus sur l'élément inférieur et/ou sur l'élément supérieur de celui ci (variante non représentée).

Il est à noter par ailleurs que l'invention concerne également des selles dans lesquelles les quartiers tout en restant amovibles et/ou déplaçables longitudinalement par rapport au siège de la selle (c'est à dire parallèlement à l'axe longitudinal de la selle) ne sont pas physiquement détachables (ou rapidement détachables) de ce dernier.

A titre d'exemple non limitatif la figure 2 montre une représentation schématique d'une série de quartiers amovibles et interchangeables susceptibles d'être associés à un même siège de selle; plus précisément la référence 32 montre un quartier pour selle mixte tendance sportive, la référence 34 un quartier pour selle sportive, la référence 36 un quartier pour sel le de dressage, la référence 38 un quartier pour selle de cross ou de randonnée et la référence 40 un quartier pour selle d'enfant.

Ainsi donc la selle selon l'invention, grâce à ses facultés d'adaptation, s'avère économique car une seule selle permet à plusieurs personnes de pratiquer différentes disciplines. De plus, les différentes pièces constitutives de cette selle de conception modulaire pourront être changées très facilement soit à la suite d'usure, soit en cas de détérioration. Enfin les selles selon l'invention toujours adaptées à la discipline pratiquée présentent un caractère pédagogique car elles participent pour beaucoup au sentiment de sécurité ressenti par les cavaliers.

## Revendications

1. Selle d'équitation du type comportant un siège (12) équipé d'un arçon (14) et au moins une paire de quartiers (24, 26) amovibles, caractérisé en ce que les quartiers (24, 26) sont montés directement sur les côtés du siège (12) de façon amovible à l'aide de moyens d'attache (22) portés par lesdits côtés du siège (12) et par lesdits quartiers (24, 26).

2. Selle selon la revendication 1, caractérisé en ce que lesdits moyens d'attache (22) sont adaptés pour rendre les quartiers (24, 26) déplaçables sur la selle d'avant en arrière et vice versa.

3. Selle selon l'une des revendications 1 et 2, caractérisée en ce que le siège (12) présente sur ses côtés deux rebords latéraux (20) sur lesquels sont fixés les moyens d'attache (22) pour les quartiers (24, 26).

4. Selle selon la revendication 3, caractérisée en ce que chaque rebord latéral (20) recouvre un évidemment complémentaire (21) réalisé dans le quartier (24) sur la face externe de celui ci.

5. Selle selon l'une des revendications précédentes, caractérisée en ce que les moyens d'attache (22) (côté siège) sont disposés longitudinalement sur les côtés du siège (12) de préférence répartis régulièrement le long des bords de ces derniers.

6. Selles selon l'une des revendications précédentes, caractérisée en ce que lesdits moyens d'attache (22) sont de type rapide tels que : boutons pression, bandes à bouclettes, sanglons et crochets.

7. Selle d'équitation selon l'une des revendications 3 à 6 du type dans lequel le siège (12) comporte deux éléments, supérieur (16) et inférieur (18), en matière plastique souple entre lesquels est monté l'arçon (14), caractérisé en ce que les rebords latéraux (20) sont disposés sur l'élément inférieur (18) du siège (12), de préférence venus de matière avec ledit élément inférieur (18).

8. Selle selon l'une des revendications précédentes caractérisée en ce que les quartiers (24, 26) sont réalisés en matière plastique souple selon des formes et des tailles adaptées à la morphologie du cavalier et/ou à la discipline de monte envisagée, notamment monte polyvalente, obstacle, dressage, course ou randonnée.

9. Selle selon l'une des revendications 2 à 8 caractérisé en ce qu'elle comporte des repères de positionnement longitudinal des quartiers (24, 26) par rapport au siège (12).

10. Selle selon l'une des revendications précédentes caractérisée en ce qu'elle comporte une sangle (28) pourvue de moyens d'attache et/ou de positionnement pour les quartiers (24, 26).

11. Selle selon l'une des revendications 1 et 2, du type dans lequel le siège (12) comporte deux éléments, supérieur (16) et inférieur (18) entre lesquels est monté l'arçon (14), caractérisé en ce que les moyens d'attache pour quartier sont disposés (côté siège) sur l'élément inférieur (18) de préférence selon une répartition régulière et sensiblement parallèlement à l'axe longitudinal de la selle.
